# EUROPÄISCHE PATENTSCHRIFT

(11) **EP 2 754 899 B1**
(45) Veröffentlichungstag und Bekanntmachung des Hinweises auf die Patenterteilung: **25.07.2018**
(21) Anmeldenummer: 13192804.6
(22) Anmeldetag: 14.11.2013
(51) Int. Cl.: F04D 15/00

(54) **Radialpumpe**
Radial pump
Pompe radiale

(30) Priorität: 09.01.2013 AT 500052013
(43) Veröffentlichungstag der Anmeldung: 16.07.2014
(73) Patentinhaber: TCG Unitech Systemtechnik GmbH, 4563 Micheldorf (AT)
(72) Erfinder: Elmer, Günter, 4553 SCHLIERBACH (AT)
(74) Vertreter: Babeluk, Michael

(56) Entgegenhaltungen:
- DE-A1- 2 255 503

## Beschreibung

Die Erfindung betrifft eine Radialpumpe mit einem in einem Gehäuse drehbar um eine Laufradachse gelagerten Laufrad, mit einem Spaltringschieber, welcher zwischen dem Laufrad und einem Austrittsbereich axial verfahrbar ausgebildet ist, sowie mit einem Betätigungselement zum Betätigen des Spaltringschiebers, wobei im Übertragungsweg zwischen Betätigungselement und Spaltringschieber zumindest ein durch das Betätigungselement auslenkbares Kraftumlenkelement angeordnet ist, welches in einem gehäusefesten Lagerpunkt um eine Umlenkachse drehbar gelagert ist, wobei das Kraftumlenkelement direkt oder indirekt über einen ersten Angriffspunkt schwenkbar um eine erste Schwenkachse - insbesondere über zumindest eine Betätigungsstange - mit dem Betätigungselement und über zumindest einen zweiten Angriffspunkt schwenkbar um eine zweite Schwenkachse mit dem Spaltringschieber verbunden ist, wobei das Kraftumlenkelement ringförmig, ringsegmentförmig oder gabelförmig ausgebildet ist und zumindest abschnittsweise die Laufradachse umgibt, vorzugsweise zumindest abschnittsweise konzentrisch zur Laufradachse geformt ist.

Es ist bekannt, Radialpumpen mit Spaltringschiebern auszuführen. Diese haben den Zweck, bei abgesperrter Pumpendruckleitung, aber weiterlaufender Pumpe, das Laufrad gegen das Druckgehäuse durch eine glatte Wand abzusperren und auf diese Weise die hydraulischen Verluste möglichst gering zu halten. Das Verstellen des Spaltringschiebers erfolgt zumeist pneumatisch durch eine Unterdruckdose, hydraulisch durch Servomotoren oder elektrisch über Elektromagneten.

Die DE 881 306 C beschreibt eine Kreiselpumpe mit hydraulisch verstellbarem Spaltringschieber, wobei der Spaltringschieber eine vollwandige im Pumpengehäuse axial geführte Nabenscheibe aufweist, welche selbst als hydraulischer Druckkolben dient. Die Nabenscheibe grenzt dabei an einen Austrittsbereich, welcher hydraulisch mit der Saugseite der Radialpumpe verbunden ist. Somit wird der Spaltringschieber durch die Druckdifferenz zwischen Saugseite und Druckseite der Radialpumpe entgegen der Kraft einer Schließfeder geöffnet. Über Steuerventile kann die Druckdifferenz geregelt werden.

Aus der DE 22 62 883 C2 ist eine Radialpumpe mit einem Ringschieber bekannt, welcher zwischen Laufrad und Leitkanälen axial einschiebbar angeordnet ist. Die Betätigung des Ringschiebers erfolgt über einen an einen Austrittsbereich im Gehäuse grenzenden Kolben durch Servomittel.

Des weiteren ist aus der CH 133 892 A eine Zentrifugalpumpe mit einem Ringschieber bekannt, welcher axial beweglich in einer Seitenwand des Gehäuses angeordnet ist. Der Ringschieber wird durch ein Druckmittel axial verschoben, wobei das Druckmittel in einen an eine Stirnseite des Ringschiebers grenzenden Austrittsbereich eingespeist wird. In einer Ausführungsvariante ist der Ringschieber als Drehschieber ausgebildet und weist Öffnungen auf, die durch das Verdrehen des Schiebers in bzw. außer Deckung mit den Mündungen von Verbindungskanälen gebracht werden können, die vom Laufrad zum Austrittsbereich führen.

Die DE 199 01 123 A1 offenbart eine regelbare Radialpumpe zum Fördern eines Kühlmittels für ein Kraftfahrzeug, welche eine Verstelleinrichtung zur von der Drehzahl des Laufrades unabhängigen Regelung des zu befördernden Medium aufweist. Die Verstelleinrichtung ist mit einer Hülse wirkverbunden, die über die Pumpenschaufeln hinweg in axialer Richtung verschiebbar ist.

Weiters ist aus der US 4 802 817 A eine Radialpumpe mit selbstregulierendem Laufradaustritt bekannt, wobei im Bereich des Laufradaustrittes ein axial verschiebbarer Schieber angeordnet ist, der in Abhängigkeit des Druckes in der Austrittsspirale selbsttätig axial verstellt wird.

Die DE 10 2005 062 200 B3 beschreibt eine regelbare Kühlmittelpumpe mit einem Pumpengehäuse, einer im Pumpengehäuse gelagerten angetriebenen Welle und einem Ventilschieber mit einem dem Ausströmbereich des Flügelrades variabel überdeckenden Außenzylinder. Der ringförmig ausgebildete Ventilschieber ist an mehreren Betätigungsstangen angeordnet, die im Pumpengehäuse verschiebbar gelagert sind, wobei dem Ventilschieber gegenüberliegend an den Betätigungsstangen ein in einer Ringnut im Pumpengehäuse gelagerter Ringkolben angeordnet ist, welcher mittels Über- bzw. Unterdruck in der Ringnut definiert verfahren werden kann.

Die AT 508 413 A1 zeigt eine Radialpumpe mit einem Spaltringschieber, welcher durch ein durch eine Druckdose gebildetes Betätigungselement über einen im Gehäuse gelagerten Hebel in axialer Richtung verschoben werden kann.

Weitere über Hebel betätigbare Spaltringschieber von Pumpen sind aus den Veröffentlichungen DE 2 255 503 A1 oder US 3 265 000 A bekannt. Die DE 2 255 503 A1 offenbart eine Einrichtung zur stufenlos regulierbaren Ausstoßmengen-Regelung für Kreiselpumpen, Ventilatoren und Gebläse, welche eine durch einen Spaltringschieber gebildete Laufradkanalquerschnitts-Änderungseinrichtung und eine Regeleinrichtung aufweist, die eine stufenlose Einstellung der jeweiligen Fördermenge entsprechend dem effektiven Bedarf an der Ausstoßseite ohne Betriebsunterbrechung ermöglicht. Der Spaltringschieber wird durch ein Betätigungselement über einen Hebel betätigt, welcher um eine Achse schwenkbar gelagert ist. Der Hebel ist über einen ersten Angriffspunkt schwenkbar mit dem Betätigungselement und über einen zweiten Angriffspunkt schwenkbar mit dem Spaltringschieber verbunden. Ein gabelförmiges Ende des Hebels umgibt die Laufradachse.

Bei bekannten Radialpumpen, insbesondere solche ohne Hebel, wird das Betätigungselement so in das Pumpengehäuse integriert, dass eine direkte Krafteinwirkung auf den Spaltringschieber erfolgt. Dadurch ergeben sich allerdings bauliche und konstruktive Zwänge, welche den Konstruktions- und Herstellungsaufwand der Radialpumpe erhöhen. Bekannte hebelbetätigte Systeme erlauben zwar eine flexible Anordnung der Betätigungselemente, haben aber wiederum den Nachteil, dass Teile des Betätigungsmechanismus wie Betätigungselement, Hebel oder dergleichen zumindest teilweise außerhalb des Gehäuses angeordnet werden müssen, was den erforderlichen Bauraum erhöht.

Aufgabe der Erfindung ist es, diese Nachteile zu vermeiden und bei einer Radialpumpe eine flexible Anordnung des Betätigungselementes für den Spaltringschieber bei möglichst geringem beanspruchten Bauraum zu ermöglichen.

Erfindungsgemäß wird dies dadurch erreicht, dass das Betätigungselement über eine Druckplatte auf zumindest eine Betätigungsstange einwirkt, wobei die Druckplatte an der Betätigungsstange an einem dem Kraftumlenkelement abgewandten Ende angreift.

Es hat sich gezeigt, dass diese Anordnung eine sehr kompakte, raumsparende Bauweise ermöglicht, wobei der von hebelbetätigten Systemen bekannte Vorteil einer flexiblen Anordnung des Betätigungselementes beibehalten werten kann. Somit können die Vorteile von hebellosen und hebelbetätigten Systemen vereinigt werden, ohne jeweils deren spezifischen Nachteile in Kauf nehmen zu müssen.

Dabei kann der erste Angriffspunkt und der zweite Angriffspunkt von der Laufradachse - vorzugsweise innerhalb eines Toleranzbereiches von +/- 10 % - etwa gleich weit entfernt angeordnet sein. Weiters kann der Lagerpunkt des Hebels - vorzugsweise innerhalb eines Toleranzbereiches von +/- 10 % - von der Laufradachse gleich entfernt angeordnet sein, wie der erste und zweite Angriffspunkt. Die erlaubt eine sehr kompakte Ausbildung.

In einer sehr platzsparenden Anordnung ist vorgesehen, dass die Umlenkachse oder die erste Schwenkachse oder die zweite Schwenkachse radial bezüglich der Laufradachse des Laufrades angeordnet ist, wobei vorzugsweise das Kraftumlenkelement über zwei zweite Angriffspunkte schwenkbar um jeweils eine zweite Schwenkachse mit dem Spaltringschieber verbunden ist. Jeder zweite Angriffspunkt kann - in Richtung der Umlenkachse und/oder der ersten und/oder zweiten Schwenkachse betrachtet - zwischen dem gehäusefesten Lagerpunkt und dem ersten Angriffspunkt am Kraftumlenkelement angeordnet sein. Zumindest zwei Achsen aus der Gruppe Umlenkachse, erste Schwenkachse und zweite Schwenkachse können auf unterschiedlichen Seiten einer die Laufradachse beinhaltenden Längsebene angeordnet sein, wobei vorzugsweise die Längsebene durch die Laufradachse und die zweite Schwenkachse aufgespannt ist und die erste Schwenkachse und die Umlenkachse auf unterschiedlichen Seiten in Bezug auf diese Längsebene angeordnet sind.

Alternativ dazu ist es auch möglich, dass zumindest zwei Achsen aus der Gruppe Umlenkachse, erste Schwenkachse und zweite Schwenkachse auf der gleichen Seite einer die Laufradachse beinhaltenden Längsebene angeordnet sind, wobei vorzugsweise die Längsebene durch die Laufradachse und die erste Schwenkachse aufgespannt ist und die Umlenkachse und die zweite Schwenkachse auf der gleichen Seiten in Bezug auf diese Längsebene angeordnet sind.

Besonders vorteilhaft ist es, wenn die Druckplatte ringförmig ausgebildet ist. Durch die zwischen einer durch eine Betätigungskraft beaufschlagten Membran des Betätigungselementes und der Betätigungsstange angeordneten Druckplatte wird eine flächige Angriffsfläche für die flexible Membran des Betätigungselementes gebildet. Die Druckplatte kann dabei schwenkbar um zumindest einen Stützpunkt derart im Gehäuse gelagert sein, dass diese einen einseitigen Hebel bildet. Um Relativbewegungen zwischen der Druckplatte und der zumindest einen Betätigungsstange auszugleichen, ist es dabei besonders vorteilhaft, wenn ein erste Stützpunkt an einem Ausgleichhebel angeordnet ist, der um einen gehäusefesten zweiten Stützpunkt drehbar gelagert ist. Der Ausgleichhebel bildet somit ein zusätzliches Ausgleichgelenk zur Kompensation der Relativbewegungen zwischen der Druckplatte und den Betätigungsstangen. Somit kann die Auslenkbewegung der Membran störungsfrei auf die Betätigungsstange übertragen werden.

In einer besonders bevorzugten Ausführung der Erfindung ist vorgesehen, dass genau eine Betätigungsstange oder genau zwei Betätigungsstangen und nicht mehr als ein Betätigungselement vorgesehen sind. Dadurch kann die Zahl der Bauteile und der beanspruchte Bauraum äußerst klein gehalten werden. Es ist auch problemlos möglich, das Betätigungselement und die Betätigungsstange innerhalb des Gehäuses anzuordnen.

Die Betätigungsstange kann mit ihrer Längsachse parallel zur Laufachse, oder unter einem Winkel von maximal 35° geneigt zu einer die Laufradachse beinhaltenden Längsebene geneigt angeordnet sein. Die Längsebene steht dabei normal auf eine die Laufradachse beinhaltenden Symmetrieebene des Kraftumlenkelementes. Dies erlaubt eine sehr kompakte Bauweise.

Das Betätigungselement kann durch eine Überdruck- oder Unterdruckdose gebildet sein. Alternativ dazu sind auch hydraulische, pneumatische, elektrische oder thermische Betätigungselemente möglich.

Das Kraftumlenkelement ist bevorzugt als einseitiger Hebel ausgebildet, wobei der gehäusefeste Lagerpunkt an einem Ende des Hebels angeordnet sein kann.

Der Spaltringschieber kann beispielsweise durch ein Blechumformteil, insbesondere mit zumindest einem aufvulkanisierten Dichtelement, gebildet sein. Alternativ dazu kann im Rahmen der Erfindung auch vorgesehen sein, dass der Spaltringschieber aus Kunststoff, vorzugsweise aus kohlefaserverstärktem Kunststoff besteht, wobei es besonders vorteilhaft ist, wenn zumindest ein Dichtelement einteilig mit dem Spaltringschieber ausgeführt ist. Bevorzugt wird faserverstärkter, kühlmittelbeständiger und temperaturbeständiger Kunststoff mit Gleitmodifikation wie etwa Polytetrafluorethylen und Abwandlungen, Graphit, Aramid oder Molybdänsulfid, insbesondere mit Möglichkeit der chemischen Haftung von Silikon oder Kautschuk, eingesetzt. Kohlefaserverstärkter Kunststoff hat festigkeits- und tribologische Vorteile. Dabei können Polyetherketone (PEEK) mit Kohlefasern, Polyphenylensulfid (PPS) mit Kohlefasern und Gleitmodifikation, Polyphthalamid (PPA) mit Kohlefasern und Gleitmodifikation oder Phenol-Formaldehyd Harz (PF) mit Kohlefasern und Gleitmodifikation eingesetzt werden. Aber auch der Einsatz von glasfaserverstärktem Kunststoff ist möglich.

Die Integration des Dichtelementes verringert die Herstellungskosten. Kunststoff ermöglicht eine strömungsgünstige und leichte Ausführung. Ein weitere Vorteil ist, dass insbesondere kohlefaserverstärkter Kunststoff hohe Resistenz gegen Kavitation aufweist.

Besonders vorteilhaft ist es, wenn der Spaltringschieber, vorzugsweise direkt, auf der Welle des Laufrades gelagert ist. Dadurch können - insbesondere wenn der Spaltringschieber aus Kunststoff besteht - Bauraum und Teile eingespart werden. Unter Nützung der Gleiteigenschaften des Kunststoff kann der Spaltringschieber - ohne Verwendung von zusätzlichen Lagerbuchsen - direkt auf der Welle gelagert sein.

Ein ungewolltes Verdrehen des Spaltringschiebers kann durch eine Verdrehsicherung verhindert werden. Diese kann durch das Kraftumlenkelement selbst gebildet sein.

Die Erfindung wird im Folgenden anhand der Fig. näher erläutert. Es zeigen:
- Fig. 1: eine erfindungsgemäße Radialpumpe in einer ersten Ausführungsvariante in einer Schrägansicht;
- Fig. 2: diese Radialpumpe in einer weiteren Schrägansicht;
- Fig. 3: diese Radialpumpe in einer geschnittenen Schrägansicht gemäß der Linie III - III in Fig. 1;
- Fig. 4: diese Radialpumpe in einem weiteren Schnitt gemäß der Linie III - III in Fig. 1 in einer Öffnungsstellung des Spaltringschiebers;
- Fig. 5: diese Radialpumpe in einem weiteren Schnitt gemäß der Linie III - III in Fig. 1 in einer Schließstellung des Spaltringschiebers;
- Fig. 6: einen Spaltringschieber im Detail in einem Längsschnitt;
- Fig. 7: ein Spaltringschieber samt Betätigungselement in Schließstellung einer erfindungsgemäßen Radialpumpe in einer zweiten Ausführungsvariante in einer Schrägansicht;
- Fig. 8: diesen Spaltringschieber samt Betätigungselement in Schließstellung in einer Schrägansicht;
- Fig. 9: den Spaltringschieber samt Betätigungselement aus Fig. 7 in Öffnungsstellung in einer Seitenansicht;
- Fig. 10: den Spaltringschieber aus Fig. 8 samt Betätigungselement in Schließstellung in einer Seitenansicht;
- Fig. 11: die Radialpumpe in der zweiten Ausführungsvariante der Erfindung in einem Längsschnitt in einer Öffnungsstellung des Spaltringschiebers; und
- Fig. 12: diese Radialpumpe in einem Längsschnitt analog zu Fig. 11 in einer Schließstellung des Spaltringschiebers.

Funktionsgleiche Teile sind in den Ausführungsvarianten mit gleichen Bezugszeichen versehen.

Die Fig. zeigen jeweils eine Radialpumpe 1 mit einem Laufrad 2, dessen um eine Drehachse 2a drehbare Welle 2b in einem Gehäuse 3 über ein Lager 4 drehbar gelagert ist. Mit Bezugszeichen 5 ist der Eintrittsbereich, mit Bezugszeichen 6 der Austrittsbereich der Radialpumpe 1 bezeichnet.

Die Radialpumpe 1 weist einen im Gehäuse 3 verschiebbar gelagerten Spaltringschieber 7 auf, welcher in den Austrittsbereich 6 über das Laufrad 2 verschoben werden kann.

Um insbesondere im geschlossenen Zustand des Spaltringschiebers 7 Leckagen zu vermeiden, sind am Spaltringschieber 7 Dichtelemente 8 und 9 angeordnet, wie in Fig. 6 gezeigt ist. Wie in Fig. 11 und Fig. 12 gezeigt ist, kann alternativ zu Fig. 6 das beispielsweise durch eine Wellendichtung gebildete Dichtelement 8 in das Gehäuse 3 eingepresst sein. Der Spaltringschieber 7 weist dabei eine Verdickung 7a am dem Laufrad 2 abgewandten Ende auf, welche mit dem Dichtelement 8 in der geschlossenen Stellung des Spaltringschiebers 7 zusammenwirkt, wie in Fig. 12 zu erkennen ist.

Der Antrieb der Laufradswelle 2 erfolgt jeweils über ein nicht weiter dargestelltes Antriebsrad. Zum Verschieben des Spaltringschiebers 7 ist innerhalb des Gehäuses 3 ein durch eine Druckdose gebildetes Betätigungselement 11 angeordnet, welches über eine Betätigungsstange 12 (Fig. 1 bis Fig. 5) oder zwei Betätigungsstangen 12 (Fig. 7 bis Fig. 12) und ein durch einen Hebel 15 gebildetes Kraftumlenkelement 13 am Spaltringschieber 7 angreift. Die Abdichtung der Betätigungsstange 12 gegenüber dem Gehäuse 3 erfolgt über Stangendichtungen 20. Die Auslenkung über das Betätigungselement 11 erfolgt entgegen der Rückstellkraft zumindest einer beispielsweise in den Fig. 7 bis Fig. 10 dargestellten Rückstellfeder 22.

Das Kraftumlenkelement 13 ist in jeder der beiden Ausführungsvarianten durch einen um eine Umlenkachse 18a drehbaren einseitigen ringförmigen, ringsegmentförmigen oder gabelförmigen Hebel 15 gebildet, an dessen erstem Hebelsarm 15a in einem ersten Angriffspunkt 16 die Betätigungsstange 12 des Betätigungselements 11 angreift und dessen zweiter Hebelarm 15b in einem zweiten Angriffspunkt 17 auf den Spaltringschiebers 7 einwirkt. Der Hebel 15 ist im ersten Angriffspunkt 16 schwenkbar um eine erste Schwenkachse 16a mit der Betätigungsstange 12 oder einer Druckplatte 12b und über zumindest einen zweiten Angriffspunkt 17 direkt oder indirekt schwenkbar um eine zweite Schwenkachse 17a mit dem Spaltringschieber 7 verbunden. Der Hebel 15 ist in einem gehäusefeste Lagerpunkt 18 um eine Umlenkachse 18a drehbar gelagert.

Im ersten Ausführungsbeispiel ist die zweite Schwenkachse 17a im Wesentlichen radial bezüglich der Laufradachse 2a des Laufrades 2 angeordnet (Fig. 1). Im zweiten Ausführungsbeispiel ist die erste Schwenkachse 16a im Wesentlichen radial bezüglich der Laufradachse 2a des Laufrades 2 angeordnet.

Mit Bezugszeichen δ ist eine die Laufradachse 2a beinhaltende Symmetrieebene bezeichnet. Die Betätigungsteile wie Betätigungselement 11 und Betätigungsstange(n) 12 und Kraftumlenkelement 13 sind symmetrisch zu dieser Symmetrieebene δ angeordnet.

In den in den Fig. 1 bis Fig. 3 sowie Fig. 11 und Fig. 12 dargestellten Schrägansichten bzw. Schnittdarstellungen sind nur Laufzeug - also Laufrad 2 mit Welle 2b - und Spaltringschieber 7 samt Betätigungsteilen wie Betätigungselement 11 und Betätigungsstange 12, ohne Gehäuse 3, dargestellt. In den Fig. 7 bis Fig. 10 sind nur Spaltringschieber 7 samt Betätigungsteilen wie Betätigungselement 11 und Betätigungsstange 12 gezeigt.

Bei den in den Fig. 1 bis Fig. 5 dargestellten ersten Ausführungsbeispielen ist der Hebel 15 als ringförmiger einseitiger Hebel ausgebildet, welcher konzentrisch zur

Laufradachse 2a geformt und angeordnet ist. Der erste Angriffspunkt 16 und der zweite Angriffspunkt 17 sind von der Laufradachse 2a etwa gleich weit entfernt. Weiters ist auch der Lagerpunkt 18 des Hebels 15 innerhalb eines Toleranzbereiches von +/- 10 % von der Laufradachse 2a gleich entfernt angeordnet ist, wie der erste Angriffspunkt 16 und die beiden zweiten Angriffspunkte 17, welche bezüglich der Laufradachse 2a diametral gegenüberliegend positioniert sind. Der erste Angriffspunkt 16 und der gehäusefeste Lagerungspunkt 18 befinden sich an unterschiedlichen Enden des Hebels 15 diametral bezüglich der Laufradachse 2a gegenüberliegend. Der zweite Angriffspunkt 17 ist somit zwischen dem Lagerpunkt 18 und dem ersten Angriffspunkt 16 am Hebel 12 angeordnet. Somit sind die erste Schwenkachse 16a und die Umlenkachse 18a an unterschiedlichen Seiten der Laufradachse 2a - bezogen auf eine die Laufradachse 2a beinhaltenden Längsebene ε angeordnet, welche normal zur Symmetrieebene δ ausgebildet ist. Das Betätigungselement wirkt über eine ringförmige Druckplatte 12b auf die Betätigungsstange 12 ein, wobei die Druckplatte 12b an einem dem Kraftumlenkelement 13 abgewandten Ende der Betätigungsstange 12 angreift. Die Druckplatte 12b ist - wie in Fig. 3 gezeigt ist - zwischen einer mit Überdruck oder Unterdruck beaufschlagten Membran 11b des Betätigungselementes 11 und der Betätigungsstange 12 angeordnet und um einen gehäusefesten Stützpunkt 23 schwenkbar gelagert. Dies bewirkt, dass bei Auslenkung des Betätigungselementes 11 die mit der Druckplatte 12b verbundene Membran 11b eine geringfügige Kippbewegung durchführt.

Bei dem in den Fig. 1 bis Fig. 5 dargestellten ersten Ausführungsbeispielen ist nur eine einzige Betätigungsstange 12 vorgesehen, deren Längsachse 12a parallel zur Drehachse 2a des Laufrades 2 angeordnet ist. Die in den Fig. 7 bis Fig. 12 dargestellte zweite Ausführungsvariante unterscheidet sich von der ersten Ausführungsvariante dadurch, dass zwei im Wesentlichen parallele Betätigungsstangen 12 zwischen dem Betätigungselement 11 und dem Kraftumlenkelement 13 vorgesehen sind. Die Längsachsen 12a der beiden Betätigungsstangen 12 sind unter einem Winkel α zu einer die Laufradachse 2a beinhaltenden Längsebene ε geneigt angeordnet, wobei der Winkel α in vorteilhaften Ausbildungen weniger als 35° beträgt.

Wie beim ersten Ausführungsbeispiel befinden sich der erste Angriffspunkt 16 und der gehäusefeste Lagerungspunkt 18 an unterschiedlichen Enden des Hebels 15. Der zweite Angriffspunkt 17 ist - in einer Seitenansicht in Richtung der ersten Schwenkachse 16a und/oder der zweiten Schwenkachse 17a und/oder der Umlenkachse 18a betrachtet - somit zwischen dem Lagerpunkt 18 und dem ersten Angriffspunkt 16 am Hebel 12 angeordnet. Die erste Schwenkachse 16a und die Umlenkachse 18a befinden sich an unterschiedlichen Seiten des Hebels 12. Das Betätigungselement wirkt auch hier wieder über die ringförmige Druckplatte 12b auf die beiden Betätigungsstangen 12 ein, wobei die Druckplatte 12b an einem dem Kraftumlenkelement 13 abgewandten Ende der Betätigungsstange 12 angreift.

Zum Unterschied zur ersten Ausführungsvariante sind die ersten und zweiten Schwenkachsen 16a, 17a sowie die Umlenkachse 18a an der gleichen Seite der die Laufradachse 2a beinhaltenden - normal zur Symmetrieebenen δ stehenden - Längsebene ε, angeordnet.

Wie aus den Fig. 7 bis Fig. 12 hervorgeht, ist die Druckplatte 12b bei der zweiten Ausführungsvariante um einen ersten Stützpunkt 23a schwenkbar gelagert, welcher auf einem Ausgleichhebel 24 angeordnet ist. Der Ausgleichhebel 24 selbst ist schwenkbar um einen gehäusefesten zweiten Stützpunkt 23b gelagert. Der Ausgleichhebel 24 bildet somit ein zusätzliches Ausgleichgelenk zur Kompensation der Relativbewegungen zwischen der Druckplatte 12b und den Betätigungsstangen 12.

Allen Varianten ist gemeinsam, dass die Betätigungselemente 11 relativ frei innerhalb des Gehäuses 3 positioniert werden können, was hohe konstruktive Gestaltungsfreiheit ermöglicht, ohne den Bauraum in nachteiliger Weise zu beeinflussen.

## Patentansprüche

1. Radialpumpe (1) mit einem in einem Gehäuse (3) drehbar um eine Laufradachse (2a) gelagerten Laufrad (4), mit einem Spaltringschieber (7), welcher zwischen dem Laufrad (4) und einem Austrittsbereich (6) axial verfahrbar ausgebildet ist, sowie mit einem Betätigungselement (11) zum Betätigen des Spaltringschiebers (7), wobei im Übertragungsweg zwischen Betätigungselement (11) und Spaltringschieber (7) zumindest ein durch das Betätigungselement (11) auslenkbares Kraftumlenkelement (13) angeordnet ist, welches in einem gehäusefesten Lagerpunkt (18) um eine Umlenkachse (18a) drehbar gelagert ist, wobei das Kraftumlenkelement (13) direkt oder indirekt über einen ersten Angriffspunkt (16) schwenkbar um eine erste Schwenkachse (16a) - vorzugsweise über zumindest eine Betätigungsstange (12) - mit dem Betätigungselement (11) und über zumindest einen zweiten Angriffspunkt (17) schwenkbar um eine zweite Schwenkachse (17a) mit dem Spaltringschieber (7) verbunden ist, das Kraftumlenkelement (13) ringförmig, ringsegmentförmig oder gabelförmig ausgebildet ist und zumindest abschnittsweise die Laufradachse (2a) umgibt, vorzugsweise zumindest abschnittsweise konzentrisch zur Laufradachse (2a) geformt ist, **dadurch gekennzeichnet, dass** das Betätigungselement (11) über eine Druckplatte (12b) auf zumindest eine Betätigungsstange (12) einwirkt, wobei die Druckplatte (12b) an der Betätigungsstange (12) an einem dem Kraftumlenkelement (13) abgewandten Ende angreift.

2. Radialpumpe (1) nach Anspruch 1, **dadurch gekennzeichnet, dass** der erste Angriffspunkt (16) und der zweite Angriffspunkt (17) von der Laufradachse (2a) - vorzugsweise innerhalb eines Toleranzbereiches von +/- 10 % - etwa gleich weit entfernt angeordnet sind.

3. Radialpumpe (1) nach Anspruch 1 oder 2, **dadurch gekennzeichnet, dass** der Lagerpunkt (18) des Kraftumlenkelementes (13) - vorzugsweise innerhalb eines Toleranzbereiches von +/- 10 % - von der Laufradachse (2a) gleich entfernt angeordnet ist, wie der erste und zweite Angriffspunkt (16, 17).

4. Radialpumpe (1) nach einem der Ansprüche 1 bis 3, **dadurch gekennzeichnet, dass** die Umlenkachse (18a) oder die erste Schwenkachse (16a) oder die zweite Schwenkachse (17a) radial bezüglich der Laufradachse (2a) des Laufrades (2) angeordnet ist.

5. Radialpumpe (1) nach einem der Ansprüche 1 bis 4, **dadurch gekennzeichnet, dass** der zweite Angriffspunkt (17) oder zwei zweite Angriffspunkte (17) zwischen dem gehäusefesten Lagerpunkt (18) und dem ersten Angriffspunkt (16) am Kraftumlenkelement (13) angeordnet ist bzw. sind.

6. Radialpumpe (1) nach einem der Ansprüche 1 bis 5, **dadurch gekennzeichnet, dass** das Kraftumlenkelement (13) über zwei zweite Angriffspunkte (17) schwenkbar um jeweils eine zweite Schwenkachse (17a) mit dem Spaltringschieber (7) verbunden ist.

7. Radialpumpe (1) nach einem der Ansprüche 1 bis 6, **dadurch gekennzeichnet, dass** die Druckplatte (12b) ringförmig ausgebildet ist.

8. Radialpumpe (1) nach einem der Ansprüche 1 bis 7, **dadurch gekennzeichnet, dass** die Druckplatte (12b) zwischen einer durch eine Betätigungskraft beaufschlagte Membran (11b) des Betätigungselementes (11) und der Betätigungsstange (12) angeordnet ist.

9. Radialpumpe (1) nach einem der Ansprüche 1 bis 8, **dadurch gekennzeichnet, dass** die Druckplatte (12b) schwenkbar oder verschiebbar im Gehäuse (3) gelagert ist.

10. Radialpumpe (1) nach einem der Ansprüche 1 bis 9, **dadurch gekennzeichnet, dass** das Betätigungselement (11) durch eine Druckdose, vorzugsweise eine Unterdruckdose, gebildet ist.

11. Radialpumpe (1) nach einem der Ansprüche 1 bis 10, **dadurch gekennzeichnet, dass** genau eine oder genau zwei - vorzugsweise parallel zueinander angeordnete Betätigungsstange(n) (12) für die Betätigung des Spaltringschiebers (7) vorgesehen ist bzw. sind, wobei vorzugsweise jede Betätigungsstange unter einem Winkel (α) von maximal 35° zu einer die Laufradachse (2a) beinhaltenden Längsebene (ε) geneigt ist.

12. Radialpumpe (1) nach einem der Ansprüche 1 bis 11, **dadurch gekennzeichnet, dass** der Spaltringschieber (7) gegen Verdrehen gesichert ist, wobei vorzugsweise die Verdrehsicherung durch das Kraftumlenkelement (13) gebildet ist.

13. Radialpumpe (1) nach einem der Ansprüche 1 bis 12, **dadurch gekennzeichnet, dass** das Kraftumlenkelement (13) als einseitiger Hebel (15) ausgebildet ist, wobei der gehäusefeste Lagerpunkt (18) an einem Ende des Hebels (15) angeordnet ist.

14. Radialpumpe (1) nach einem der Ansprüche 1 bis 13, **dadurch gekennzeichnet, dass** die Druckplatte (12b) um zumindest einen Stützpunkt (23; 23a, 23b) schwenkbar gelagert ist,

15. Radialpumpe (1) nach Anspruche 14, **dadurch gekennzeichnet, dass** ein erster Stützpunkt (23a) auf einem Ausgleichhebel (24) angeordnet ist, der um einen gehäusefesten zweiten Stützpunkt (23b) drehbar gelagert ist.

## Claims

1. Radial pump (1) comprising an impeller (4) mounted rotatably about an impeller axis (2a) in a housing (3), comprising a split ring slider (7) which is configured to be axially movable between the impeller (4) and an outlet region (6) as well as comprising an actuating element (11) for actuating the split ring slider (7), wherein at least one force deflecting element (13) which can be deflected by the actuating element (11) is disposed in the transmission path between actuating element (11) and split ring slider (7), which force deflecting element (13) is mounted rotatably about a deflection axis (18a) in a housing-fixed bearing point (18), wherein the force deflecting element (13) is connected directly or indirectly via a first application point (16) pivotably about a first pivot axis (16a) - preferably via at least one actuating rod (12) - to the actuating element (11) and via at least one second application point (17) pivotably about a second pivot axis (17a) to the split ring slider (7), the force deflecting element (13) is configured to be annular, ring-segment-shaped or fork-shaped and surrounds the impeller axis (2a) at least in sections, preferably is formed concentrically to the impeller axis (2a) at least in sections, **characterised in that** the actuating element (11) acts on at least one actuating rod (12) via a pressure plate (12b), wherein the pressure plate (12b) acts on the actuating rod (12) at an end facing away from the force deflecting element (13).

2. The radial pump (1) according to claim 1, **characterised in that** the first application point (16) and the second application point (17) are disposed approximately at the same distance from the impeller axis (2a) - preferably within a tolerance range of +/-10%.

3. The radial pump (1) according to claim 1 or 2, **characterised in that** the bearing point (18) of the force deflecting element (13) is disposed at the same distance from the impeller axis (2a) as the first and second application point (16, 17) - preferably within a tolerance range of +/-10%.

4. The radial pump (1) according to one of claims 1 to 3, **characterised in that** the deflection axis (18a) or the first pivot axis (16a) or the second pivot axis (17a) is disposed radially in relation to the impeller axis (2a) of the impeller (2).

5. The radial pump (1) according to one of claims 1 to 4, **characterised in that** the second application point (17) or two second application points (17) is or are disposed between the housing-fixed bearing point (18) and the first application point (16) on the force deflecting element (13).

6. The radial pump (1) according to one of claims 1 to 5, **characterised in that** the force deflecting element (13) is connected via two second application points (17) pivotably about respectively one second pivot axis (17a) to the split ring slider (7).

7. The radial pump (1) according to one of claims 1 to 6, **characterised in that** the pressure plate (12b) is configured to be annular.

8. The radial pump (1) according to one of claims 1 to 7, **characterised in that** the pressure plate (12b) is disposed between a membrane (11b) of the actuating element (11) exposed to an actuating force and the actuating rod (12).

9. The radial pump (1) according to one of claims 1 to 8, **characterised in that** the pressure plate (12b) is mounted pivotably or displaceably in the housing (3).

10. The radial pump (1) according to one of claims 1 to 9, **characterised in that** the actuating element (11) is formed by a pressure sensor, preferably a negative pressure sensor.

11. The radial pump (1) according to one of claims 1 to 10, **characterised in that** precisely one or precisely two actuating rod(s) (12) - preferably arranged parallel to one another, is or are provided for actuating the split ring slider (7), wherein preferably each actuating rod is inclined at an angle (α) of a maximum of 35° to a longitudinal plane (ε) containing the impeller axis (2a).

12. The radial pump (1) according to one of claims 1 to 11, **characterised in that** the split ring slider (7) is secured against rotation, wherein preferably the rotation prevention is formed by the force deflecting element (13).

13. The radial pump (1) according to one of claims 1 to 12, **characterised in that** the force-deflecting element (13) is configured as a one-sided lever (15), wherein the housing-fixed bearing point (18) is disposed at one end of the lever (15).

14. The radial pump (1) according to one of claims 1 to 13, **characterised in that** the pressure plate (12b) is pivotably mounted about at least one support point (23; 23a, 23b).

15. The radial pump (1) according to claim 14, **characterised in that** a first support point (23a) is disposed on a compensating lever (24) which is rotatably mounted about a housing-fixed second support point (23b).

## Revendications

1. Pompe radiale (1) comportant un carter (3) avec un rotor (4) monté à rotation autour d'un axe de rotor (2a), un registre annulaire divisé (7), mobile axialement entre le rotor (4) et une zone de sortie (6) ainsi qu'un élément d'actionnement (11) pour actionner le registre annulaire divisé (7),
- le chemin de transmission entre l'élément d'actionnement (11) et le registre annulaire divisé (7) ayant au moins un élément de déviation de force (13) qui peut être déplacé par l'élément d'actionnement (11), et qui est monté à rotation autour d'un point de palier (18) solidaire du boîtier autour d'un axe de basculement (18a),
- l'élément de déviation de force (13) étant pivotant directement ou indirectement par l'intermédiaire d'un premier point d'appui (16) autour d'un premier axe de pivotement (16a), de préférence par au moins une tige d'actionnement (12), avec l'élément d'actionnement (11) et par au moins un second point d'appui (17), de façon pivotante autour d'un second axe de pivotement (17a) en étant relié au registre annulaire divisé (7),
l'élément de déviation de force (13) étant en forme d'anneau, de segment annulaire ou de fourche, de préférence en étant formé par segments, concentriquement à l'axe de rotor (2a), et entourant au moins par segment, l'axe de rotor (2a),
pompe radiale **caractérisée en ce que**
l'élément d'actionnement (11) agit par l'intermédiaire d'une plaque de poussée (12b) sur au moins une tige d'actionnement (12),
- la plaque de poussée (12b) agissant sur la tige d'actionnement (12) à son extrémité opposée à l'élément de déviation de force (13).

2. Pompe radiale (1) selon la revendication 1,
**caractérisée en ce que**
le premier point d'appui (16) et le second point d'appui (17) sont sensiblement équidistants de l'axe de rotor (2a), cette différence étant de préférence dans une plage de tolérance +/- 10%.

3. Pompe radiale (1) selon la revendication 1 ou 2,
**caractérisée en ce que**
le point de palier (18) de l'élément de déviation de force (13) est éloigné, de préférence dans une plage de tolérance +/- 10%, de l'axe de rotor (2a), comme le premier et le second points d'appui (16, 17).

4. Pompe radiale (1) selon l'une des revendications 1 à 3,
**caractérisée en ce que**
l'axe de basculement (18a) ou le premier axe de pivotement (16a) ou le second axe de pivotement (17a) sont orientés radialement par rapport à l'axe de rotation (2a) du rotor (2).

5. Pompe radiale (1) selon l'une des revendications 1 à 4,
**caractérisée en ce que**
le second point d'appui (17) ou deux seconds points d'appui (17) sont prévus entre le point de palier (18) solidaire du boîtier et le premier point d'appui (16) agissant sur le mécanisme de déviation de force (13).

6. Pompe radiale (1) selon l'une des revendications 1 à 5,
**caractérisée en ce que**
l'élément de déviation de force (13) est relié par deux points d'appui (17) de manière pivotante autour de chaque fois un second axe de pivotement (17a) muni du registre annulaire divisé (7).

7. Pompe radiale (1) selon l'une des revendications 1 à 6,
**caractérisée en ce que**
la plaque de poussée (12b) est de forme annulaire.

8. Pompe radiale (1) selon l'une des revendications 1 à 7,
**caractérisée en ce que**
la plaque de poussée (12b) est située entre une membrane (11b) sollicitée par la force d'actionnement de l'élément d'actionnement (11) et la tige d'actionnement (12).

9. Pompe radiale (1) selon l'une des revendications 1 à 8,
**caractérisée en ce que**
la plaque de poussée (12b) est montée pivotante ou coulissante dans le boîtier (3).

10. Pompe radiale (1) selon l'une des revendications 1 à 9,
**caractérisée en ce que**
l'élément d'actionnement (11) est constitué par une boîte manométrique, de préférence une boîte en sous-dépression.

11. Pompe radiale (1) selon l'une des revendications 1 à 10,
**caractérisée en ce que**
précisément une ou précisément deux tiges d'actionnement (12), de préférence parallèles entre elles sont prévues pour actionner le registre annulaire divisé (7) et de préférence chaque tige d'actionnement fait un angle (α) de moins de 35° par rapport à l'axe de rotor (2a) par lequel passe le plan longitudinal (ε).

12. Pompe radiale (1) selon l'une des revendications 1 à 11,
**caractérisée en ce que**
le registre annulaire divisé (7) est bloqué en rotation et de préférence le blocage de rotation est réalisé par l'élément articulé (13).

13. Pompe radiale (1) selon l'une des revendications 1 à 12,
**caractérisée en ce que**
l'élément de renvoi de force (13) a un levier à un bras (15), le point de palier (18) solidaire du boîtier étant prévu à une extrémité du levier (15).

14. Pompe radiale (1) selon l'une des revendications 1 à 13,
**caractérisée en ce que**
la plaque de pression (12b) peut pivoter autour d'au moins un point d'appui (23, 23a, 23b).

15. Pompe radiale (1) selon la revendication 14,
**caractérisée par**
un premier point d'appui (23a) sur un levier de compensation (24) qui est monté pivotant en un second point d'appui (23b) solidaire du boîtier.
